# EUROPÄISCHE PATENTSCHRIFT

(11) **EP 1 734 621 B1**
(45) Veröffentlichungstag und Bekanntmachung des Hinweises auf die Patenterteilung: **27.02.2013**
(21) Anmeldenummer: 06113067.0
(22) Anmeldetag: 25.04.2006
(51) Int. Cl.: H01R 43/02, H01R 13/52, H01R 12/62, H01R 12/59

(54) **Anordnung und Verfahren zum elektrischen Anschluss einer elektronischen Schaltung in einem Gehäuse**
Device and method for electrically coupling an electronic circuit in a housing
Dispositif et méthode pour connecter électriquement un circuit électronique dans un boîtier

(30) Priorität: 16.06.2005 DE 102005027852
(43) Veröffentlichungstag der Anmeldung: 20.12.2006
(73) Patentinhaber: ROBERT BOSCH GMBH, 70442 Stuttgart (DE)
(72) Erfinder: Mueller, Hans-Peter, 72766 Reutlingen (DE); Jacob, Wolfgang, 72160, Horb (DE); Trescher, Ulrich, 72072, Tuebingen (DE)

(56) Entgegenhaltungen:
- EP-A- 0 820 119
- WO-A-00/64012
- GB-A- 2 341 485

## Beschreibung

### STAND DER TECHNIK

Die vorliegende Erfindung betrifft eine Anordnung zum elektrischen Anschluss einer elektronischen Schaltung in einem Gehäuse, insbesondere in einem hermetisch dichten Gehäuse, die mit zumindest einem Anschlusselement in elektrischer Verbindung steht, und ein entsprechendes Verfahren.

Elektronische Schaltungen müssen insbesondere bei Anwendungen in Fahrzeugen gegen Umwelteinflüsse geschützt werden. Eine Art eines solchen Schutzes sind hermetisch dichte Gehäuse, die es derzeit in unterschiedlichen Ausführungen gibt. Eine Ausführung eines solchen hermetischen Gehäuses weist eine Grundplatte auf, durch welche Anschlussstifte für den elektrischen Anschluss der im Inneren des Gehäuses befindlichen Schaltung hindurch eingesetzt sind. Die Anschlussstifte, die im Weiteren auch als Anschlusselemente bezeichnet werden, werden bei der Fertigung in Aufnahmebohrungen der Grundplatte mit einem Glasrohling eingesetzt. Durch ein Aufschmelzen des Glases bei entsprechenden Temperaturen und eine anschließende Abkühlung entsteht ein dichter elektrisch isolierter Verbund zwischen den Anschlussstiften und der Grundplatte. Die Anschlussstifte werden mit der elektronischen Schaltung auf bekannte Weise elektrisch verbunden, wie zum Beispiel mittels Bonden. Dann wird die Grundplatte mit der darauf angeordneten Schaltung durch einen Deckel verschlossen, welcher unter einer Schutzatmosphäre mit der Grundplatte dicht verschweißt wird, wodurch ein hermetisch dichtes Gehäuse gebildet wird.

Die aus der Grundplatte nach außen herausstehenden Anschlussstifte sind üblicherweise runde massive Drähte aus bestimmten Werkstoffen, die für den Umschmelzungsprozess mit Glas geeignet sind. Sie werden außerhalb des hermetisch dichten Gehäuses an elektrische Leitungselemente, wie beispielsweise elektrische Stromschienen mittels Laserverschweißung oder Lötung angeschlossen.

Die elektrischen Stromschienen stellen eine Verbindung zu peripheren Einrichtungen wie Sensoren, Aktuatoren, Stecker des Fahrzeugs her. Weitere Kabelverbindungen, beispielsweise im Kabelbaum des Fahrzeugs, werden bisher von Flachbandkabeln (Flexible Flat Cable bzw. FFC) gebildet.

Aus EP 820119 ist der Anschluss einer Deckenleuchte an einem Fahrzeugdach an eine Vorrichtung zur Stromversorgung bekannt. Das Gehäuse der Deckenleuchte weist auf seiner Rückseite herausragende Kontaktstifte zum Anschluss an die Stromversorgung auf. Über Klemmverbindungen werden ein erstes und ein darüber angebrachtes zweites Leitungselement mit den Kontaktstiften kontaktiert. Das erste Leitungselement ist ein Leiterbündel bzw. eine flexible Schaltung mit Leiterbahnen, welche mit evt. weiteren elektrischen Einrichtungen an dem Fahrzeugdach verbunden ist. Das zweite Leitungselement umfasst Stromzuführkabel mit an den Enden aufgebrachten Ringösen mit Klemmlaschen. Vor dem Aufstecken der Ringösen auf die Kontaktstifte zum Anschluss der Deckenleuchte an die Stromversorgung, werden die Ringösen seitlich in sie aufnehmende Kanäle eines Verbinders aus einem Kunststoff eingeführt. Mittels des Verbinders werden das erste Leitungselement und das zweite Leitungselement elektrisch von einander isoliert. Eine Isolierung des ersten Leitungselementes zum Gehäuse hin ist nicht vorgesehen.

GB 2341485 beschreibt ein Verfahren zum Kontaktieren von Leitungselementen mit aus einem Gehäuse herausragenden Kontaktpins. Konkret ist hierfür zwischen dem Gehäuse und den Leitungselementen ein Ausrichtelement über die Anschlusselemente gesteckt. Das Ausrichtelement dient als Ausrichthilfe für die richtige Positionierung der Kontaktpins zueinander. Somit können an sie definiert endseitig Leitungselemente rechtwinklig angeschweißt werden.

Die erfindungsgemäße Anordnung zum elektrischen Anschluss einer elektronischen Schaltung in einem Gehäuse, insbesondere in einem hermetisch dichten Gehäuse, die mit zumindest einem Anschlusselement in elektrischer Verbindung steht, schafft demgegenüber ein kostengünstigeres Verbindungskonzept, indem als Leitungselemente Flachbandkabel angeschlossen werden können.

Ein weiterer Vorteil besteht darin, dass der Anschluss der Flachbandkabel in einer einfachen Weise erfolgt, wobei die gewählte Geometrie eine kompakte Bauweise ermöglicht. Weiterhin ist ein Schutz des Anschlusses gegen elektrische Kurzschlüsse und Brücken, beispielsweise ausgehend von leitenden Spänen, einfach zu realisieren.

Eine erfindungsgemäße Anordnung zum elektrischen Anschluss einer elektronischen Schaltung in einem Gehäuse, insbesondere in einem hermetisch dichten Gehäuse, die mit zumindest einem Anschlusselement in elektrischer Verbindung steht, weist die Merkmale des unabhängigen Anspruchs 1 auf:

In einer Ausführungsform sind die Kontaktabschnitte und/oder die Anschlusselemente so ausgebildet, dass die Kontaktabschnitte zur Bildung des elektrischen Anschlusses von den Anschlusselementen durchdringbar sind. Dazu ist es bevorzugt, dass die Kontaktabschnitte mit mindestens einer Ausnehmung und/oder einem Einschnitt versehen sind, und/oder dass die Anschlusselemente mit einer zur Durchdringung der Kontaktabschnitte ausgebildeten Spitze und/oder Schneide versehen sind. Hierdurch ist es vorteilhaft einfach möglich, dass die Kontaktabschnitte eines Leitungselementes auf die Anschlusselemente in einem Arbeitsschritt aufbringbar sind und mittels des Durchdringens gleichzeitig eine elektrische Verbindung zwischen Anschlusselement und Leitungselement hergestellt wird. Hierbei ist es weiterhin vorteilhaft, dass die Kontaktabschnitte der Leitungselemente nicht abisoliert sein müssen.

In einer anderen Ausführungsform sind die Anschlusselemente mit den korrespondierenden Kontaktabschnitten durch Verschweißung, vorzugsweise Laserverschweißung, verbunden.

Eine weitere Ausgestaltung sieht vor, dass die Kontaktabschnitte und/oder die Anschlusselemente so ausgebildet sind, dass der elektrische Anschluss durch eine Einpressverbindung in Form einer Schneidklemmverbindung oder "Speed-Nut"-Verbindung gebildet ist. Auch hierbei ist eine Abisolierung der Leitungselemente nicht erforderlich.

Erfindungsgemäss ist in dem Anschlussabschnitt eine die Anschlusselemente umgebende Schicht aus einem elektrisch isolierenden Werkstoff aufgebracht. Diese Schicht hat vorteilhafterweise mehrere Funktionen. Die Oberfläche der Schicht ist parallel zur Oberfläche der Grundplatte in einem Abstand ausgebildet und bildet gegenüber der Grundplatte eine isolierende Auflage für das Leitungselement. Somit ist es möglich, Leitungselemente mit abisolierten Kontaktabschnitten zu verwenden.

Zur einfachen und schnellen Positionierung weist das Leitungselement Positionieröffnungen auf, die mit in dem Anschlussabschnitt angeordneten Stiften zusammenwirken. Die in dem Anschlussabschnitt aufgebrachte Schicht hat hierbei die Funktion der Positionierung der Stifte und somit der Positionierung des Leitungselementes.

In einer bevorzugten Ausführungsform weist die Abdeckung Öffnungen auf, die mit den Stiften zusammenwirken Die Abdeckung ist auf dem Anschlussabschnitt aufgebracht. Hierbei dient die Schicht in dem Anschlussabschnitt in weiteren Funktionen: Durch diese Schicht ist eine Positionierung der Abdeckung und gleichzeitig deren Befestigung an der Schicht ermöglicht.

Es ist von besonderem Vorteil, dass das Leitungselement ein Flachbandkabel (Flexible Flat Cable; FFC), eine flexible Leiterplatte, ein Stanzgitter oder ein mit Kunststoff umspritztes Stanzgitter ist. Ein Flachbandkabel lässt sich für den Anschluss an den Anschlusselemente vorteilhaft leicht bearbeiten. Es wird für den Kabelbaum im Fahrzeug ebenfalls verwendet und bildet somit kein neues Bauteil, wobei ein Stanzgitter als Leitungselement mit aufwändiger Bearbeitung bzw. Vorbereitung entfallen kann. Ein Stanzgitter mit oder ohne Kunststoffumspritzung ist jedoch auch verwendbar. Flexible Leiterplatten werden ebenfalls als Leitungselemente eingesetzt. Somit ist eine vorteilhafte Vielseitigkeit ermöglicht.

Ein erfindungsgemäßes Verfahren zum Anschließen einer elektronischen Schaltung in einem Gehäuse, insbesondere in einem hermetisch dichten Gehäuse, die mit zumindest einem Anschlusselement in elektrischer Verbindung steht, weist die Verfahrensschritte S1-S3 des unabhängigen Anspruchs 11 auf:

In bevorzugter Ausführung weist der Verfahrensschritt (S2) folgende Teilschritte auf:
(S2-1) Positionieren des Leitungselementes auf der Schicht durch Stifte, die mit Positionieröffnungen in dem Leitungselement zusammenwirken; und
(S2-2) Durchstoßen der Kontaktabschnitte mit den Anschlusselementen oder Einpressen der Anschlusselemente in Ausnehmungen bzw. Einschnitte der Kontaktabschnitte.

Dadurch ist ein einfacher und kostengünstiger Anschluss der Schaltung an periphere Einrichtungen über das Leitungselement ermöglicht. Hierbei ist es besonders vorteilhaft, dass im Verfahrensschritt (S3) das Verbinden durch kaltes Kontaktieren der Anschlusselemente mit den Kontaktabschnitten erfolgt.

In einer anderen Ausführungsform erfolgt das Verbinden der Anschlusselemente mit den Kontaktabschnitten im Verfahrensschritt (S3) durch Verschweißen, vorzugsweise Laserschweißen.

Es ist vorteilhaft, dass die Abdeckung nach erfolgter Verbindung über die Anschlussstelle aufgebracht wird. Hierbei erfüllt die Schicht zwei weitere Funktionen, nämlich ein Positionieren der Abdeckung und eine Befestigung für die Abdeckung, vorzugsweise durch Heissverstemmen. Die Abdeckung ist aus Kunststoff und schützt die elektrische Anschlussstelle vor Kurzschlüssen und Brückenbildung, zum Beispiel ausgehend von Spänen.

Weitere Vorteile, Einzelheiten und Merkmale der Erfindung sind dem sich anschließenden Beschreibungsteil und den Zeichnungen zu entnehmen.

### ZEICHNUNGEN

Die Erfindung wird nachfolgend anhand der in den Figuren der Zeichnung angegebenen Ausführungsbeispiele näher erläutert.

Es zeigt dabei:
- FIG. 1: eine perspektivische Explosionsdarstellung eines Ausführungsbeispiel einer erfindungsgemäßen Anordnung mit einem Gehäuse mit zwei Anschlussabschnitten;
- FIG. 2: eine vergrößerte Darstellung eines Ausschnitts eines Anschlussbereichs nach FIG. 1;
- FIG. 3: Draufsichten verschiedener Stanzkonturen von Kontaktabschnitten; und
- FIG. 4: eine perspektivische Darstellung des Ausführungsbeispiel nach FIG. 1 im zusammengebauten Zustand.

### BESCHREIBUNG DES AUSFÜHRUNGSBEISPIELS

In Fig. 1 ist eine perspektivische Explosionsdarstellung eines Ausführungsbeispiels einer erfindungsgemäßen Anordnung mit einem Gehäuse 1 mit zwei Anschlussabschnitten 5 dargestellt.

Es ist der Zustand vor dem Zusammenbau der Anschlussanordnung gezeigt, wobei mit dem Bezugszeichen 3 Leitungselemente bezeichnet sind, die nur schematisch und nicht in ihrer vollen Länge dargestellt sind.

In diesem Beispiel ist das Gehäuse 1 ist mit einer Grundplatte 2 hermetisch dicht durch eine Schweißung verschlossen. Im Innern des Gehäuses 1 befindet sich eine nicht dargestellte elektronische Schaltung, die durch das Gehäuse 1 vor Umgebungseinflüssen, beispielsweise in einem Kraftfahrzeug, geschützt ist. Die elektronische Schaltung ist elektrisch mit Anschlusselementen 10 verbunden, die in den Anschlussabschnitten 5 in Anschlussreihen 11 angeordnet sind. Die Anschlusselemente 10 bestehen aus runden massiven Drähten, die durch die Grundplatte 2 in Isolationen 18 hindurchgeführt eingebracht sind. Die Isolationen 18 sind in diesem Beispiel Glasdurchführungen, die durch Umschmelzung nach Einsetzen der Anschlusselemente 10 aus Glasrohlingen gebildet sind und die Anschlusselemente 10 gegenüber der Grundplatte 2 isolieren und befestigen.

Die elektrische Schaltung im Innern des Gehäuses 1 ist mit den Anschlusselementen 10 beispielsweise über Bonddrähte elektrisch verbunden, wobei die Anschlusselemente 10 die äußeren Anschlüsse der elektronischen Schaltung bilden.

Die in den Anschlussabschnitten 5 angeordneten Anschlusselemente 10 sind von einer Schicht 19 umgeben, die die Anschlussabschnitte 5 jeweils in einer bestimmten Stärke bzw. Dicke ausfüllt. Das Aufbringen dieser Schicht 19 erfolgt erfindungsgemäss durch Aufspritzen/-gießen eines Kunststoffmaterials, welches die Anschlusselemente 10 umgibt und eine Oberfläche aufweist, die in einem Abstand parallel zur Oberfläche der Grundplatte 2 verläuft.

Diese Schicht 19 weist mehrere Funktionen auf, die im Folgenden an Hand eines Anschlussabschnitts 5 erläutert werden.

Zunächst bildet die Oberfläche der Schicht 19 eine Auflage für das Leitungselement 3, das in diesem Beispiel als ein Flachbandkabel mit einer Kontaktreihe 12 ausgebildet ist. Die Kontaktreihe 12 weist Kontaktabschnitte 14 (siehe Fig. 2) an den Enden von Leiterbahnen 13 auf. Diese Kontaktabschnitte 14 sind zur elektrischen Verbindung mit den Anschlusselementen 10 zur Bildung von Anschlüssen vorgesehen, was weiter unten noch detailliert beschrieben wird.

Das Leitungselement 3 ist mit Positionieröffnungen 9 versehen, die mit Stiften 6 zusammenwirken. Diese Stifte 6 sind auf der Grundplatte 2 an der Außenseite der Anschlussabschnitte 5 zusammen mit weiteren Stiften 7 an der Innenseite der Anschlussabschnitte 5 innerhalb der Schicht 19 angeordnet. Hierbei bildet die Schicht 19 die weitere Funktion der Positionierung der Stifte 6, 7.

Eine andere Funktion der Schicht 19 besteht darin, die Leitungselemente 3 im zusammengebauten Zustand der Anschlussanordnung gegenüber der Grundplatte 2 zu isolieren. Zuvor wird das Leitungselement 3 auf der Schicht 19 mittels der Stifte 6 und der korrespondierenden Positionieröffnungen 9 mit einem geeigneten Werkzeug aufgebracht, wobei die Kontaktabschnitte 14 mit den Anschlusselementen 10 elektrisch verbunden werden, wie im Folgenden beschrieben wird. Danach wird der Anschlussabschnitt 5 mit einer Abdeckung 4 abgedeckt und somit vor Kurzschlüssen und Brückenbildungen geschützt, die zum Beispiel durch Späne hervorgerufen werden können, welche solches durch Aufliegen auf den unisolierten Anschlusselementen 10 verursachen.

Die Abdeckungen 4 weisen Öffnungen 8 auf, die in gleicher Weise wie die Stifte 6, 7 angeordnet sind und in welchen die Stifte 6, 7 aufgenommen sind, wenn die Abdeckung 4 auf dem Anschlussabschnitt 5 aufgebracht ist (siehe Fig. 4). Die Positionierung der Abdeckung 4 auf dem Anschlussabschnitt 5 erfolgt durch die Schicht 19, welche auch gleichzeitig zur Befestigung der Abdeckung 4 dient.

Fig. 2 zeigt eine vergrößerte Darstellung eines Ausschnitts eines Anschlussbereichs 5 aus Fig. 1.

Auf der Grundplatte 2 ist die Schicht 19 aufgebracht, in welcher die Stifte 6, 7 und die Anschlusselemente 10 angeordnet sind. Das Leitungselement 3 liegt bereits auf der Schicht 19 auf. Ein Stift 6 ist durch eine Positionieröffnung 9 des Leitungselementes 3 hindurchgeführt und legt mit den anderen nicht gezeigten Stiften 6 die Position des Leitungselementes 3 fest.

Das Leitungselement 3 ist als Flachbandkabel ausgeführt und weist nebeneinander liegende Leiterbahnen 13 auf, die allseitig von einem Isoliermaterial umgeben sind. Die Leiterbahnen 13 erstrecken sich in der Fig. 2 zur linken Seite hin und enden in den Kontaktabschnitten 14, die diesem Beispiel nicht von dem Isoliermaterial des Leitungsetementes 3 umgeben sind.

Die Anschlusselemente 10 bilden die Anschlussreihe 11 zwischen den Stiften 6, 7, wobei die Kontaktabschnitte 14 in einer Kontaktreihe 12 dergestalt über die nach oben weisenden Enden der Anschlusselemente 10 aufgebracht sind, dass die Anschlusselemente 10 die Kontaktabschnitte 14 durchdringen und aus ihnen hervorstehen. Dabei sind an den Durchdringungslöchern Kontaktlappen 16 hochgebogen, die aus dem leitenden Werkstoff der Kontaktabschnitte 14 bestehen. Diese Kontaktlappen 16 bilden in dieser Ausführung schon elektrisch leitende Verbindungen mit den Anschlusselementen 10.

Die hervorstehenden Enden der Anschlusselemente 10 sind hier in einfacher Ausführung zylinderförmig gezeigt, wobei sie in einem nächsten Schritt mit den Kontaktabschnitten 14 verschweißt werden, was vorzugsweise eine bekannte Laserverschweißung ist. Dabei wird das hervorstehende Ende eines jeden Anschlusselementes 10 auf den jeweiligen Kontaktabschnitt 14 abgeschmolzen.

Die Anschlusselemente 10 können aber auch mit einer Spitze ausgebildet sein, die beispielsweise eine oder mehrere Schneiden aufweist. Damit ist ein Durchdringen der Kontaktabschnitte 14 erleichtert, wobei eine elektrische Verbindung ebenfalls durch eine vergrößerte Oberfläche eines solchen Anschlusselementes 10 verbessert ist.

Zur Ermöglichung der Durchdringung der Kontaktabschnitte 14 sind diese mit Ausnehmungen 17 bzw. Einschnitten versehen, welche so genannte Stanzkonturen bilden, von denen einigen Beispiele in Fig. 3 dargestellt sind. Diese Stanzkonturen können ausgeführt sein, dass sie das Einfädeln der korrespondierenden Enden der Anschlusselemente 10 erleichtern und den gesamten Positioniervorgang des Leitungselementes 3 in Bezug auf die Anschlusselemente 10 unterstützen. Gleichzeitig wird die Geometrie der beim Durchdringen zu bildenden Kontaktlappen 16 vorher festgelegt.

Fig. 4 zeigt den zusammengebauten Zustand der erfindungsgemäßen Anordnung zum Anschluss der im Innern des hermetisch dichten Gehäuses 1 befindlichen elektronischen Schaltung. Die Leitungselemente 3 werden dann mit der entsprechenden Peripherie wie beispielsweise Sensoren, Aktuatoren, Steckverbinder und dergleichen in bekannter Weise verbunden.

Die Abdeckungen 4 sind mit den Schichten 19 jeweils verbunden, was vorzugsweise durch ein Heissstemmen erfolgt, wodurch auch eine bestimmte Dichtigkeit ermöglicht wird.

Somit bildet die erfindungsgemäße Anordnung ein gegenüber dem Stand der Technik kostengünstigeres Anschlusskonzept an Flachkabel als Leitungselemente 3 mit einem einfachen aber wirkungsvollen Schutz der Anschlussabschnitte 5.

Die Erfindung ist nicht auf die oben erläuterten Ausführungsbeispiele beschränkt, sondern auf vielfältige Art und Weise modifizierbar.

Es ist auch möglich, dass die Kontaktreihe 12 der Kontaktabschnitte 14 des Leitungselementes 3 zur Laserverschweißung mit den Anschlusselemente 10 nicht abisoliert ist.

Auch die Herstellung einer elektrischen Verbindung ohne Laserverschweißung zwischen Anschlusselement 10 und Kontaktabschnitt 14 ist durch geeignete Geometrieauswahl des Endes des Anschlusselementes 10 und der Stanzkontur des Kontaktabschnitts 14 möglich. Es ist auch denkbar, dass der Kontaktabschnitt 14 keine Ausnehmung 17, sondern nur einen Einschnitt aufweist. Auch ohne einen Einschnitt kann bei geeignetem Werkzeug und geeigneter Spitze eine Verbindung ermöglicht sein.

Das Leiterelement 3 kann auch als eine flexible Leiterplatte, als ein Stanzgitter oder ein mit Kunststoff umspritztes Stanzgitter ausgebildet sein.

### BEZUGSZEICHENLISTE

| | |
|---|---|
| 1 | Gehäuse |
| 2 | Grundplatte |
| 3 | Leitungselement |
| 4 | Abdeckung |
| 5 | Anschlussabschnitt |
| 6 | Erster Stift |
| 7 | Zweiter Stift |
| 8 | Öffnung |
| 9 | Positionieröffnung |
| 10 | Anschlusselement |
| 11 | Anschlussreihe |
| 12 | Kontaktreihe |
| 13 | Leiterbahn |
| 14 | Kontaktabschnitt |
| 15 | Deckschicht |
| 16 | Kontaktlappen |
| 17 | Ausnehmung |
| 18 | Isolation |
| 19 | Schicht |
| S1...3, S2-1...2 | Verfahrensschritt |

## Patentansprüche

1. Anordnung zum elektrischen Anschluss einer elektronischen Schaltung in einem Gehäuse (1), insbesondere in einem hermetisch dichten Gehäuse (1), die mit zumindest einem Anschlusselement (10) in elektrischer Verbindung steht, mit einer Grundplatte (2), die mit dem Gehäuse (1) verbundenen ist und mindestens einen Anschlussabschnitt (5) umfasst, in welchem die Anschlusselemente (10) angeordnet sind, mit mindestens einem Leitungselement (3) mit Leiterbahnen (13), wobei das Leitungselement (3) Kontaktabschnitte (14) der Leiterbahnen (13) aufweist, welche auf die Anschlusselemente (10) zur Bildung eines elektrischen Anschlusses aufbringbar ausgebildet sind und mit einer Abdeckung (4) zum Schutz des Anschlussabschnitts (5),
**dadurch gekennzeichnet, dass**
die Anschlusselemente (10) von einer auf der Grundplatte (2) im Bereich des Anschlussabschnittes (5) aufgespritzten oder aufgegossenen Schicht (19) aus einem elektrisch isolierenden Werkstoff umgeben sind.

2. Anordnung nach Anspruch 1,
**dadurch gekennzeichnet,**
**dass** die Kontaktabschnitte (14) und/oder die Anschlusselemente (10) so ausgebildet sind, dass die Kontaktabschnitte (14) zur Bildung des elektrischen Anschlusses von den Anschlusselemente (10) durchdringbar sind.

3. Anordnung nach Anspruch 2,
**dadurch gekennzeichnet,**
**dass** die Kontaktabschnitte (14) mit mindestens einer Ausnehmung (17) und/oder einem Einschnitt versehen sind, und/oder dass die Anschlusselemente (10) mit einer zur Durchdringung der Kontaktabschnitte (14) ausgebildeten Spitze und/oder Schneide versehen sind.

4. Anordnung nach Anspruch 2 oder 3,
**dadurch gekennzeichnet,**
**dass** die Anschlusselemente (10) mit den korrespondierenden Kontaktabschnitten (14) durch Verschweißung, vorzugsweise Laserverschweißung, verbunden sind.

5. Anordnung nach Anspruch 2,
**dadurch gekennzeichnet,**
**dass** die Kontaktabschnitte (14) und/oder die Anschlusselemente (10) so ausgebildet sind, dass der elektrische Anschluss durch eine Einpressverbindung in Form einer Schneidklemmverbindung oder "Speed-Nut"-Verbindung gebildet ist.

6. Anordnung nach einem der Ansprüche 1 bis 5,
**dadurch gekennzeichnet, dass**
im Anschlussabschnitt (5) auf der Grundplatte (2) innerhalb der Schicht (19) Stifte (6,7) angeordnet sind.

7. Anordnung nach Anspruch 1.
**dadurch gekennzeichnet,**
**dass** die Oberfläche der Schicht (19) parallel zur Oberfläche der Grundplatte (2) in einem Abstand ausgebildet ist und gegenüber der Grundplatte (2) eine isolierende Auflage für das Leitungselement (3) bildet.

8. Anordnung nach einem der Ansprüche 6 oder 7,
**dadurch gekennzeichnet,**
**dass** das Leitungselement (3) Positionieröffnungen (9) aufweist, die mit in dem Anschlussabschnitt (5) angeordneten Stiften (6, 7) zusammenwirken.

9. Anordnung nach Anspruch 6 oder 7,
**dadurch gekennzeichnet,**
**dass** die Abdeckung (4) Öffnungen (8) aufweist, die mit den Stiften (6, 7) zusammenwirken, und dass die Abdeckung (4) auf dem Anschlussabschnitt (5) aufgebracht ist, wobei sie durch die Schicht (19) positioniert und an ihr befestigt ist.

10. Anordnung nach einem der Ansprüche 1 bis 8,
**dadurch gekennzeichnet,**
**dass** das Leitungselement (3) ein Flachbandkabel (Flexible Flat Cable; FFC), eine flexible Leiterplatte, ein Stanzgitter oder ein mit Kunststoff umspritztes Stanzgitter ist.

11. Verfahren zum Anschließen einer elektronischen Schaltung in einem Gehäuse (1), insbesondere in einem hermetisch dichten Gehäuse (1), die mit zumindest einem Anschlusselement (10) in elektrischer Verbindung steht, mit folgenden Verfahrensschritten:
(S1) Aufspritzen oder Aufgießen einer die Anschlusselemente (10) umgebenden Schicht (19) aus einem elektrisch isolierenden Werkstoff in einem Anschlussabschnitt (5) auf einer Grundplatte (2) des Gehäuses (1);
(S2) Aufbringen von Kontaktabschnitten (14) des Leitungselementes (3) auf den Anschlusselementen (10);
(S3) Anschließen der Schaltung durch Verbinden der Anschlusselemente (10) mit den Kontaktabschnitten (14).

12. Verfahren nach Anspruch 11,
**dadurch gekennzeichnet,**
**dass** der Verfahrensschritt (S2) folgende Teilschritte aufweist:
(S2-1) Positionieren des Leitungselementes (3) auf der Schicht (19) durch Stifte (6, 7), die mit Positionieröffnungen (9) in dem Leitungselement (3) zusammenwirken; und (S2-2) Durchstoßen der Kontaktabschnitte (14) mit den Anschlusselementen (10) oder Einpressen der Anschlusselemente (10) in Ausnehmungen (17) bzw. Einschnitte der Kontaktabschnitte (14).

13. Verfahren nach Anspruch 11 oder 12,
**dadurch gekennzeichnet,**
**dass** im Verfahrensschritt (S3) das Verbinden durch kaltes Kontaktieren der Anschlusselemente (10) mit den Kontaktabschnitten (14) erfolgt.

14. Verfahren nach Anspruch 11 oder 12,
**dadurch gekennzeichnet,**
**dass** im Verfahrensschritt (S3) das Verbinden durch Verschweißen, vorzugsweise Laserschweißen, der Anschlusselemente (10) mit den Kontaktabschnitten (14) erfolgt.

15. Verfahren nach einem der Ansprüche 11 bis 14,
**dadurch gekennzeichnet,**
**dass** im Verfahrensshritt (S3) nach dem Verbinden ein Aufbringen der Abdeckung (4) auf den Anschlussabschnitt (5) erfolgt, wobei die Abdeckung (4) durch die Schicht (19) positioniert und an ihr befestigt wird.

## Claims

1. Arrangement for electrically connecting an electronic circuit in a housing (1), in particular in a hermetically sealed housing (1), which electronic circuit is electrically connected to at least one connection element (10), having a base plate (2) which is connected to the housing (1) and comprises at least one connection section (5) in which the connection elements (10) are arranged, having at least one conduction element (3) having conductor tracks (13), with the conduction element (3) having contact sections (14) of the conductor tracks (13) which are designed such that they can be fitted on the connection elements (10) in order to form an electrical connection, and having a cover (4) for protecting the connection section (5),
**characterized in that**
the connection elements (10) are surrounded by a layer (19) which is injection-moulded or cast onto the base plate (2) in the region of the connection section (5) and is composed of an electrically insulating material.

2. Arrangement according to Claim 1,
**characterized**
**in that** the contact sections (14) and/or the connection elements (10) are designed such that the connection elements (10) can penetrate the contact sections (14) in order to form the electrical connection.

3. Arrangement according to Claim 2,
**characterized**
**in that** the contact sections (14) are provided with at least one recess (17) and/or one incision, and/or in that the connection elements (10) are provided with a spike and/or blade which are/is designed to penetrate the contact sections (14).

4. Arrangement according to Claim 2 or 3,
**characterized**
**in that** the connection elements (10) are connected to the corresponding contact sections (14) by welding, preferably laser welding.

5. Arrangement according to Claim 2,
**characterized**
**in that** the contact sections (14) and/or the connection elements (10) are designed such that the electrical connection is formed by a press-in connection in the form of an insulation-displacement connection or "speed nut" connection.

6. Arrangement according to one of Claims 1 to 5,
**characterized in that**
pins (6, 7) are arranged within the layer (19) on the base plate (2) in the connection section (5).

7. Arrangement according to Claim 1,
**characterized**
**in that** the surface of the layer (19) is formed at a distance from and parallel to the surface of the base plate (2) and forms an insulating support for the conduction element (3) opposite the base plate (2).

8. Arrangement according to one of Claims 6 and 7,
**characterized**
**in that** the conduction element (3) has positioning openings (9) which interact with pins (6, 7) which are arranged in the connection section (5).

9. Arrangement according to Claim 6 or 7,
**characterized**
**in that** the cover (4) has openings (8) which interact with the pins (6, 7), and in that the cover (4) is fitted on the connection section (5), with the said cover being positioned by means of the layer (19) and being attached to the said layer.

10. Arrangement according to one of Claims 1 to 8,
**characterized**
**in that** the conduction element (3) is a flat flexible cable (FFC), a flexible printed circuit board, a punched grid or a punched grid which is encapsulated with plastic.

11. Method for connecting an electronic circuit in a housing (1), in particular in a hermetically sealed housing (1), which electronic circuit is electrically connected to at least one connection element (10), comprising the following method steps:
(S1) injection-moulding or casting a layer (19), which surrounds the connection elements (10) and is composed of an electrically insulating material in a connection section (5), onto a base plate (2) of the housing (1);
(S2) fitting contact sections (14) of the conduction element (3) on the connection elements (10);
(S3) connecting the circuit by connecting the connection elements (10) to the contact sections (14).

12. Method according to Claim 11,
**characterized**
**in that** method step (S2) comprises the following substeps:
(S2-1) positioning the conduction element (3) on the layer (19) by means of pins (6, 7) which interact with positioning openings (9) in the conduction element (3); and
(S2-2) forcing the connection elements (10) through the contact sections (14) or pressing the connection elements (10) into recesses (17) or incisions in the contact sections (14).

13. Method according to Claim 11 or 12,
**characterized**
**in that**, in method step (S3), the connection is established by the contact sections (14) making cold-contact with the connection elements (10).

14. Method according to Claim 11 or 12,
**characterized**
**in that**, in method step (S3), the connection is established by welding, preferably laser welding, the connection elements (10) to the contact sections (14).

15. Method according to one of Claims 11 to 14,
**characterized**
**in that**, in method step (S3), after the connection is established, the cover (4) is fitted on the connection section (5), with the cover (4) being positioned by means of the layer (19) and being attached to the said layer.

## Revendications

1. Ensemble de raccordement électrique d'un circuit électronique disposé dans un boîtier (1), en particulier dans un boîtier (1) hermétiquement étanche,
l'ensemble étant raccordé électriquement à au moins un élément de raccordement (10) présentant
une plaque de base (2) reliée au boîtier (1) et comportant au moins une partie de raccordement (5) dans laquelle les éléments de raccordement (10) sont disposés,
au moins un élément conducteur (3) doté de pistes conductrices (13),
l'élément conducteur (3) présentant des parties de contact (14) des pistes conductrices (13),
les parties de contact étant configurées de manière à pouvoir être appliquées sur les éléments de raccordement (10) pour former un raccordement électrique et
un couvercle (4) qui protège la partie de raccordement (5),
**caractérisé en ce que**
les éléments de raccordement (10) sont entourés par une couche (19) de matériau électriquement isolant, projetée ou coulée sur la plaque de base (2) au niveau de la partie de raccordement (5).

2. Ensemble selon la revendication 1, **caractérisé en ce que** les parties de contact (14) et/ou les éléments de raccordement (10) sont configurés de telle sorte que les parties de contact (14) peuvent être traversées par les éléments de raccordement (10) pour former le raccordement électrique.

3. Ensemble selon la revendication 2, **caractérisé en ce que** les parties de contact (14) sont dotées d'au moins une découpe (17) et/ou d'une entaille et/ou **en ce que** les éléments de raccordement (10) sont dotés de pointes et/ou de lames configurées pour traverser les parties de contact (14).

4. Ensemble selon les revendications 2 ou 3, **caractérisé en ce que** les éléments de raccordement (10) sont reliés aux parties correspondantes de contact (14) par soudage et de préférence par soudage au laser.

5. Ensemble selon la revendication 2, **caractérisé en ce que** les parties de contact (14) et/ou les éléments de raccordement (10) sont configurés de telle sorte que le raccordement électrique soit formé par une liaison comprimée qui présente la forme d'une liaison à borne tranchante ou d'une liaison dite "speed-nut".

6. Ensemble selon l'une des revendications 1 à 5, **caractérisé en ce que** des tiges (6, 7) sont disposées dans la partie de raccordement (5), sur la plaque de base (2) et à l'intérieur de la couche (19).

7. Ensemble selon la revendication 1, **caractérisé en ce que** la surface de la couche (19) est formée parallèlement à la surface de la plaque de base (2) et à distance de celle-ci et forme par rapport à la plaque de base (2) une couche isolante pour l'élément conducteur (3).

8. Ensemble selon l'une des revendications 6 ou 7, **caractérisé en ce que** l'élément conducteur (3) présente des ouvertures (9) de positionnement qui coopèrent avec les tiges (6, 7) disposées dans la partie de raccordement (5).

9. Ensemble selon les revendications 6 ou 7, **caractérisé en ce que** le couvercle (4) présente des ouvertures (8) qui coopèrent avec les tiges (6, 7) et **en ce que** le couvercle (4) est appliqué sur la partie de raccordement (5), est positionné par la couche (19) et est fixé sur elle.

10. Ensemble selon l'une des revendications 1 à 8, **caractérisé en ce que** l'élément conducteur (3) est un câble en ruban plat ("flexible flat cable"; FFC), une carte souple de circuit, une grille estampée ou une grille estampée englobée dans une matière synthétique.

11. Procédé de raccordement d'un circuit électronique placé dans un boîtier (1), en particulier dans un boîtier (1) hermétiquement étanche, le circuit électronique étant raccordé électriquement à au moins un élément de raccordement (10), le procédé comportant les étapes de procédé suivantes :
(S1) projection ou coulée d'une couche (19) en matériau électriquement isolant qui entoure les éléments de raccordement (10) dans une partie de raccordement (5) disposée sur une plaque de base (2) du boîtier (1),
(S2) application de parties de contact (14) de l'élément conducteur (3) sur les éléments de raccordement (10) et
(S3) raccordement du circuit par liaison des éléments de raccordement (10) avec les parties de contact (14).

12. Procédé selon la revendication 11, **caractérisé en ce que** l'étape (S2) du procédé comporte les étapes partielles suivantes :
(S2-1) positionnement de l'élément conducteur (3) sur la couche (19) par des tiges (6, 7) qui coopèrent avec des ouvertures de positionnement (9) ménagées dans l'élément conducteur (3) et
(S2-2) percement des parties de contact (14) par les éléments de raccordement (10) ou enfoncement des éléments de raccordement (10) dans des découpes (17) ou des entailles ménagées dans les parties de contact (14).

13. Procédé selon les revendications 11 ou 12, **caractérisé en ce qu'**à l'étape (S3) du procédé, la liaison s'effectue par mise en contact à froid des éléments de raccordement (10) avec les parties de contact (14).

14. Procédé selon les revendications 11 ou 12, **caractérisé en ce qu'**à l'étape (S3) du procédé, la liaison s'effectue par soudage, de préférence par soudage au laser, des éléments de raccordement (10) sur les parties de contact (14).

15. Procédé selon l'une des revendications 11 à 14, **caractérisé en ce qu'**à l'étape (S3) du procédé, le placement du couvercle (4) sur la partie de raccordement (5) s'effectue après le raccordement, le couvercle (4) étant positionné par la couche (19) et fixé sur elle.
